# EUROPÄISCHE PATENTSCHRIFT

(11) **EP 0 403 925 B1**
(45) Veröffentlichungstag und Bekanntmachung des Hinweises auf die Patenterteilung: **27.04.1994**
(21) Anmeldenummer: 90111055.1
(22) Anmeldetag: 12.06.1990
(51) Int. Cl.: E04D 13/16, E04D 11/02

(54) **Dach bzw. Dachelement für Bungalows**
Roof or roof element for bungalows
Toit ou élément de toiture pour bungalows

(30) Priorität: 22.06.1989 DE 3920400
(43) Veröffentlichungstag der Anmeldung: 27.12.1990
(73) Patentinhaber: Guggenbühler, Peter, D-88677 Markdorf (DE)
(72) Erfinder: Guggenbühler, Peter, D-88677 Markdorf (DE)
(74) Vertreter: Troll, Thomas

(56) Entgegenhaltungen:
- BE-A- 701 585
- CA-A- 914 873
- CH-A- 305 359
- DE-A- 1 509 131
- FR-A- 1 250 233
- US-A- 4 642 950

## Beschreibung

Die Erfindung bezieht sich auf ein Dach für Bungalows oder ähnliche Bauwerke mit auf der Oberfläche der Dachdecke nebeneinander, vorzugsweise aufgeklebten Dämmplatten aus einem Dämmstoff, auf denen eine aus sich überdeckenden Dichtungsbahnen bestehende Abdichtung aufgebracht ist, sowie auf ein Dachelement für Flachdächer.

Dächer dieser Art sind mit einer Innenentwässerung in Form von mehreren in der Dachdecke angeordneten Entwässerungsschächten ausgestattet, denen das Niederschlagswasser durch V-förmige Verlegung von Gefälledämmplatten zugeführt wird. Außerdem ist am Rand des Daches, um ein unkontrolliertes Abströmen des Niederschlagswassers zu vermeiden, vielfach eine Attika angebracht, durch die, da die Wasserablaufschächte nur eine verzögerte Entwasserung ermöglichen, das Niederschlagswasser aufgestaut wird.

Abgesehen davon, daß eine Dachrandaufkantung meist optisch unschön wirkt, ist eine solche nur eine geringe Dachneigung aufweisende Bedachung durch die wechselnden Wetterverhältnisse einer hohen mechanischen Beanspruchung ausgesetzt. Die Abdichtung, auf der lediglich eine schwere Kiesschüttung aufgebracht ist, altert dadurch nämlich, auch bedingt durch die erheblichen Temperaturunterschiede, in verhältnismäßig kurzer Zeit, so daß Undichtigkeiten nahezu unvermeidbar sind. Auch kann die Abdichtung durch Pflanzenbewuchs leicht beschädigt werden, insbesondere das aufgestaute Niederschlagswasser kann dann in die Gefälledämmplatten und das Bauwerk eindringen. Undichte Stellen in der Dachabdeckung führen aber in kurzer Zeit zu Verrottungen, aufwendige Reparaturen und Sanierungsarbeiten sind infolge davon zur Erhaltung des Bauwerkes unumgänglich.

Durch die CA-A-914 873 ist ein Dachaufbau bekannt, bei dem auf auf der Geschoßdecke eines Bauwerkes aufgeklebten Blöcken aus einem Isolierwerkstoff, die eine geneigt verlaufende Oberfläche aufweisen, mit Filzmatten beiderseits kaschierte Dachplatten zusätzlich aufgelegt sind. Zur Abdichtung des Dachaufbaus wird ferner auf den Dämmplatten eine Teerschicht aufgebracht, auf der Asphaltplanken oder Betonplatten angeordnet sein können.

Abgesehen davon, daß ein solches Dach einen hohen Schichtaufbau und damit ein hohes Eigengewicht aufweist, ist trotz zweier Isolierschichten eine physikalisch einwandfrei funktionierende Wärmedämmung nicht gegeben. Auf der Geschoßdecke des Bauwerkes ist nämlich keine Dampfsperre vorgesehen, vielmehr ist zwischen den beiden Dämmschichten eine Dampfbremse in Form der unteren Kaschierung der Dämmplatten gegeben, so daß die Lage des Taupunktes unbestimmt ist und in den Blöcken sowie den Dämmplatten sich Kondenswasser bilden kann. Außerdem ist es durch die Filzmatten ausgeschlossen, daß die einzelnen Schichten miteinander verschweist werden können. Obwohl dieser Dachaufbau demnach sehr aufwendig ist, ist dessen Tragfähigkeit gering.

Des weiteren ist durch die DE-A-15 09 131 ein Flachdachbelag bekannt, der aus über der Unterkonstruktion des Daches nebeneinander verlegten, vorgefertigten Wärmedämmplatten besteht. Auf der Oberseite der aus Korkplatten gebildeten Wärmedammplatten sind hierbei zur Druckverteilung bituminierte Weichfaserdämmplatten derart aufgeklebt, daß durch diese die Fugen zwischen den Korkplatten überdeckt sind. Ein Aufschweißen der Weichfaserdämmplatten auf den Korkplatten ist, da diese dadurch beschädigt würden, nicht möglich.

Aufgabe der Erfindung ist es daher, ein Dach der eingangs genannten Gattung sowie ein Dachelement zur Erstellung eines derartigen Daches mit einem einfachen Aufbau zu schaffen, das zwar nur eine geringe Dachneigung aufweist, aber dennoch die Vorteile eines Steildaches bietet und sehr widerstandsfähig ist. Aufwendige Dachentwässerungen sowie Aufkantungen an dem Dachrand sollen demnach nicht notwendig sein, vielmehr soll ausgeschlossen sein, daß Niederschlagswasser in die Bedachung eindringen kann. Vor allem aber soll gewährleistet sein, daß die Abdichtung nicht durch Sonneneinstrahlung, Temperaturschwankungen sowie Pflanzenbewuchs über Gebühr beansprucht wird, so daß eine lange Haltbarkeit gegeben ist und vorzeitige Reparaturen vermieden werden. Auch sollen das Dach sowie das Dachelement auf wirtschaftliche Weise und ohne technische Schwierigkeiten herzustellen sein.

Gemäß der Erfindung wird dies bei einem Dach der vorgenannten Art dadurch erreicht, daß auf der Abdichtung der Dämmplatten eine Hartbedachung aufgeschweißt ist.

Zweckmäßig ist es hierbei, wenn die Hartbedachung durch sich jeweils überdeckende Bitumendachschindeln und mit einem Schutzanstrich versehen ist.

Die Dämmplatten sollen auf ihrer Oberseite eine Neigung von 3 bis 5° aufweisen, es ist aber auch möglich, die Oberfläche der Dachdecke entsprechend geneigt auszubilden, so daß Dämmplatten gleichmäßiger Stärke verwendet werden können.

Die Dämmplatten können aus einem Schaumkunststoff, beispielsweise einem extrudierten Hartschaum, aus Schaumglas, aus Holz oder einem ähnlichen Werkstoff bestehen.

Bei Dämmplatten aus einem extrudierten Hartschaum ist es des weiteren angebracht, zwischen diesen und den Dichtungsbahnen eine Zwischenlage aus einem Lochglasflies vorzusehen.

Zur Befestigung der Dichtungbahnen auf dem Lochglasflies bzw. unmittelbar auf den Dämmplatten aus Schaumglas ist es angezeigt, auf dem Lochglasflies bzw. den Dämmplatten einen Deckanstrich aus Heißbitumen aufzubringen. Auch können die Dichtungsbahnen mittels Klammern, Dübeln, Stiften oder dgl., ggf. zusätzlich, um bei Zugbeanspruchungen ein Abrutschen auszuschließen, arretiert werden.

Vorteilhaft ist es ferner, im inneren Bereich des Daches die Dämmplatten auf einem Unterbau vorzugsweise aus Flachplatten gleichen Werkstoffes und flächig aufzusetzen und im äußeren Bereich des Daches einen vorzusgsweise umlaufenden Draufkeil vorzusehen, an dem eine Dachrinne befestigt ist.

Das erfindungsgemäße Dachelement zur Erstellung von Flachdächern mit einer rechteckig ausgebildeten, auf der Oberfläche einer Dachdecke befestigbaren Dämmplatte aus einem Schaumkunststoff, insbesondere einem extrudierten Hartschaum, aus Schaumglas, aus Holz oder einem ähnlichen Werkstoff, auf der eine aus einer oder mehreren Dichtungsbahnen bestehende Abdichtung aufgebracht ist, ist in der Weise zu gestalten, daß auf der Abdichtung eine Hartbedachung aufgeschweißt ist.

Die Hartbedachung kann hierbei wiederum durch sich jeweils überdeckende Bitumendachschindeln gebildet werden und mit einem Schutzanstrich versehen sein.

Außerdem sollte die vorzugsweise als Gefälledämmplatte ausgebildete Dämmplatte auf ihrer Oberseite eine Neigung von 3 bis 5° aufweisen, und bei einer Dämmplatte aus einem Schaumkunststoff, insbesondere einem extrudierten Hartschaum ist es angezeigt, zwischen dieser und der Dichtungsbahn eine Zwischenlage aus einem Lochglasflies vorzusehen.

Zur Befestigung der Dichtungsbahn auf dem Lochglasflies bzw. unmittelbar auf den Gefälledämmplatten aus Schaumglas sollte zweckmäßigerweise auf dem Lochglasflies der Dämmplatte ein Deckanstrich aus Heißbitumen aufgebracht werden. Auch kann die Dichtungsbahn mittels Klammern, Dübeln, Stiften od. dgl. an den Gefälledämmplatten arretiert werden.

Zur Abdichtung der Stoßfugen zwischen aneinanderstoßenden Dämmplatten ist es vorteilhaft, wenn die Folienbahn eines Dachelementes auf zwei unmittelbar benachbarten Längsseiten der Dämmplatte seitlich über diese überstehende Randteile aufweist, wobei es zur niveaugleichen Aufnahme der überstehenden Randteile der Folienbahnen angrenzender Dachelemente zweckmäßig ist, die Dämmplatte an den den überstehenden Randteilen der Folienbahnen gegenüberliegenden Längsseiten mit der Materialstärke der Randteile angepaßten, durch Ausfräsungen oder durch eine aufgelegte Zwischenlage gebildete Vertiefungen zu versehen. Des weiteren sollte bei einer derartigen Ausgestaltung die Hartbedachung des Dachelementes diagonal um die Breite der in der Dämmplatte vorgesehenen Vertiefungen versetzt und bündig mit den überstehenden Randteilen der Folienbahn angeordnet sein.

Wird ein Dach gemäß der Erfindung ausgebildet bzw. wird ein Dach aus den vorschlagsgemäßen Dachelementen erstellt, so ist gewährleistet, daß bei einem Regen das gesamte dem Dach zugeführte Niederschlagswasser sofort in die Dachrinne gelangt und in diese abfließen kann. Niederschlagswasser wird somit auf dem Dach nicht gestaut oder bleibt nicht in Pfützen stehen, auch sind in der Bedachung keine Entwässerungskanäle und an der Dachkante keine optisch nicht ansprechende Attika vorzusehen, das Dach entspricht vielmehr trotz geringer Dachneigung der Dachoberfläche einem Steildach und bietet dessen Vorzüge. Und da auf der Abdichtung eine Hartbedachung aus einem schlagfesten Werkstoff aufgebracht ist, ist nicht nur sichergestellt, daß das Niederschlagswasser rasch und zuverlässig abgeführt wird, sondern auch, daß die Abdichtung vor mechanischen Beanspruchungen weitgehend geschützt ist. Durch die Hartbedachung wird nämlich eine unmittelbare Sonnenbestrahlung der Abdichtung und damit eine starke die Alterung begünstigende UV-Bestrahlung vermieden, auch sind Beschädigungen durch Hagelschlag, Pflanzenbewuchs und dergleichen nahezu ausgeschlossen.

Des weiteren ist von Vorteil, daß ein derartiges Dach ohne Schwierigkeiten wirtschaftlich zu erstellen ist und daß über einen langen Zeitraum eine hohe Wärmedämmung und die damit verbundene Energieeinsparung sowie eine absolute Dichtheit des Daches gegeben sind. Da die einzelnen Teile durch Verschweißen, das mittels eines Heißluftföhnes zu bewerkstelligen ist, fest miteinander verbunden sind und keine verrottbaren Materialien verwendet werden, ist sichergestellt, daß Beschädigungen des Daches nur durch eine unsachgemäße Behandlung hervorgerufen werden können und keine Schadstoffemission nach der Fertigstellung auftreten. Reparaturen und Sanierungsarbeiten werden somit weitgehend vermieden. Und da ausschließlich nicht entflammbare Materialien verwendet werden und Hohlräume vermieden sind, ist auch eine hoher Brandschutz gegeben. Eine lange Lebensdauer des Daches ist demnach, ohne daß in Kurzintervallen Wartungsarbeiten vorzunehmen sind, bei optisch ansprechender Gestaltung, wobei die Dachlandschaft jeweils an dem Gebäudegrundriß orientiert werden kann, gewährleistet.

In der Zeichnung sind zwei Ausführungsbeispiele eines gemäß der Erfindung ausgebildeten Daches sowie ein vorschlagsgemäß gestaltetes Dachelement dargestellt und nachfolgend im einzelnen erläutert. Hierbei zeigt:
- Figur 1: ein mit Gefälledämmplatten bestücktes Dach eines Bauwerkes in Draufsicht,
- Figur 2: einen achssenkrechten Schnitt durch das fertig gestellte Dach nach Figur 1 mit Gefälledämmplatten aus extrudiertem Hartschaum,
- Figur 3: einen Ausschnitt aus Figur 2 in vergrößertem Maßstab,
- Figur 4: einen Schnitt gemäß Figur 2 mit Gefälledämmplatten aus Schaumglas,
- Figur 5: einen Ausschnitt aus Figur 4 in vergrößertem Maßstab,
- Figur 6: einen weiteren Schnitt durch das Dach nach Figur 1 in schematischer Darstellung,
- Figur 7: ein Dachelement zur Erstellung eines Flachdaches in Draufsicht
und
- Figur 8: einen Schnitt nach der Linie VIII - VIII der Figur 7.

Das in Figur 1 dargestellte und mit 1 bezeichnete Dach eines Bungalows besteht, wie dies im einzelnen den weiteren Figuren 2 bis 6 zu entnehmen ist, aus mehreren auf einer Dachdecke 2 nebeneinander aufgeklebten Gefälledämmplatten 11, 11′, 11˝ ... bzw. 21, 21′, 21˝..., auf denen eine Abdichtung 12 bzw. 22 aufgebracht ist und auf dieser eine Hartbedachung 31 aufgeschweißt ist. Zur Befestigung der Gefälledämmplatten 11, 11′, 11˝... bzw. 21, 21′, 21˝... ist auf der Oberfläche 3 der Dachdecke 2 ein Voranstrich 4 aufgebracht. Bei der Ausgestaltung nach Figur 2 ist zusätzlich auf dem Voranstrich 4 eine Dampfsperre 5 aufgetragen.

Bei dem Ausführungsbeispiel nach den Figuren 2 und 3 sind die Gefälledämmplatten 11, 11′, 11˝... aus einem extrudierten Hartschaum hergestellt und die Abdichtung 12 besteht aus einem auf diese aufgelegten Lochglasflies 13, einem Deckanstrich 14 sowie zwei sich überdeckenden Folienbahnen 15, die z.B. mit Hilfe eines Heißluftföhns miteinander verschweißt sind. Gemäß den Figuren 4 und 5 sind dagegen die Gefälledämmplatten 21, 21′, 21˝... aus Schaumglas fertigt, auf denen die Abdichtung 22 in Form eines Deckanstriches 23 und zweier Folienbahnen 24 angeordnet ist. Mit Hilfe von Klammern 17 bzw. 25 kann die Abdichtung 12 bzw. 22 zusätzlich gegen die auftretenden Zugbeanspruchungen gesichert werden.

Die Hartbedachung 31 ist jeweils durch Bitumendachschindeln 32 gebildet, die auf der Außenseite mit einem Schutzanstrich 33 versehen sind. Die Verbindung der Bitumenschindeln 32 untereinander erfolgt durch einen an der Rückseite angebrachten Klebstoff, der durch Sonneneinstrahlung aushärtet.

Durch diese Ausgestaltung ist ein Dach für einen Bungalow geschaffen, das nicht nur optisch wie ein Steildach wirkt und dessen Vorzüge bietet, sondern das auch äußerst dicht ist und eine rasche Abführung des Niederschlagswassers, das in eine umlaufende an einem Draufkeil 34 befestigte Dachrinne 35 abfließen kann, ermöglicht. Damit nicht zu stark bemessene Gefälledämmplatten 11 verwendet werden müssen, ist im mittleren Bereich des Daches 1, wie dies in Figur 6 dargestellt ist, ein Unterbau aus Flachplatten 26 vorgesehen, auf dem die Gefälledämmplatten 11 angeordnet sind.

Das in Figur 7 dargestellte und mit 71 bezeichnete Dachelement dient zur Erstellung eines derartigen Flachdaches und besteht aus einer Gefälledämmplatte 72 aus einem extrudierten Hartschaum oder aus Schaumglas, einer auf dieser aufgebrachten Abdichtung 73 sowie einer Hartbedachung 81. Auch hierbei ist die Abdichtung 73 durch eine Folienbahn 75 gebildet, die mittels eines Deckanstriches 74 gehalten ist. Und die Hartbedachung 81 besteht wiederum aus mit einem Schutzanstrich 83 versehenen Bitumendachschindeln 82.

Um die Stoßfuge 80 zwischen aneinander anliegenden Dachelementen 71 auf einfache Weise abdichten zu können, steht die Folienbahn 75 an zwei aneinanderstoßenden Längsseiten der Gefälledämmplatte 71 über diese über, so daß Randteile 76 und 77 gebildet sind. An den beiden anderen Längsseiten der Gefälledämmplatte 71 sind dagegen Vertiefungen 78 in diese eingearbeitet, die in ihrer Höhe der Materialstärke der Folienbahn 75 entsprechen. Außerdem ist die Hartbedachung 81 um die Breite der Vertiefungen 78 diagonal versetzt angeordnet, die von benachbarten Gefälledämmplatten überstehenden Randteile der Folienbahnen können somit niveaugleich angeschlossen werden.

Alle Teile des Dachelementes 81 sind im Herstellerwerk miteinander verklebt oder verschweißt, so daß an einer Baustelle lediglich die Dachelemente auf der Dachfläche des Gebäudes auszurichten und die überstehenden Randteile 76, 77 der Folienbahnen 75 miteinander zu verschweißen sind, um ein dichtes und formschönes Dach zu erstellen.

## Patentansprüche

1. Dach (1) für Bungalows oder ähnliche Bauwerke mit auf der Oberfläche (3) der Dachdecke (2) nebeneinander angeordneten, vorzugsweise aufgeklebten Dämmplatten (11, 11', 11'' ...; 21, 21', 21'' ...) aus einem Dämmstoff, auf denen eine aus sich überdeckenden Dichtungsbahnen (Folienbahnen 15; 24) bestehende Abdichtung (12; 22) aufgebracht ist,
**dadurch gekennzeichnet,**
daß auf der Abdichtung (12; 22) der Dämmplatten (11, 11', 11'' ...; 21, 21', 21''...) eine Hartbedachung (31) aufgeschweißt ist.

2. Dach nach Anspruch 1,
**dadurch gekennzeichnet,**
daß die Hartbedachung (31) durch sich jeweils überdeckende Bitumendachschindeln (32) gebildet ist.

3. Dach nach Anspruch 1 oder 2,
**dadurch gekennzeichnet,**
daß die Hartbedachung (31) mit einem Schutzanstrich (33) versehen ist.

4. Dach nach einem oder mehreren der Ansprüche 1 bis 3,
**dadurch gekennzeichnet,**
daß die vorzugsweise als Gefälledämmplatten (11; 21) ausgebildete Dämmplatten auf ihrer Oberseite eine Neigung von 3 bis 5° aufweisen und/oder daß die Oberfläche (3) der Dachdecke (2) geneigt ausgebildet ist.

5. Dach nach einem oder mehreren der Ansprüche 1 bis 4,
**dadurch gekennzeichnet,**
daß die Dämmplatten (11; 21) aus einem Schaumkunststoff, beispielsweise einem extrudierten Hartschaum, aus Schaumglas, aus Holz oder einem ähnlichen Werkstoff bestehen.

6. Dach nach einem oder mehreren der Ansprüche 1 bis 5,
**dadurch gekennzeichnet,**
daß bei Dämmplatten (11) aus einem extrudierten Hartschaum zwischen diesen und den Dichtungsbahnen (15) eine Zwischenlage aus einem Lochglasflies (13) vorgesehen ist.

7. Dach nach einem oder mehreren der Ansprüche 1 bis 6,
**dadurch gekennzeichnet,**
daß zur Befestigung der Dichtungsbahnen (15 bzw. 24) auf dem Lochglasflies (13) bzw. unmittelbar auf den Dämmplatten (21) aus Schaumglas auf dem Lochglasflies bzw. den Dämmplatten (21) ein Deckanstrich (14 bzw. 23) aus Heißbitumen aufgebracht ist.

8. Dach nach einem oder mehreren der Ansprüche 1 bis 7,
**dadurch gekennzeichnet,**
daß die Dichtungsbahnen (15; 25) mittels Klammern (17; 27) Dübeln, Stiften oder dgl. an den Dämmplatten (11; 21) arretiert sind.

9. Dach nach einem oder mehreren der Ansprüche 1 bis 9,
**dadurch gekennzeichnet,**
daß im inneren Bereich des Daches (1) die Dämmplatten (21, 21′, 21˝...) auf einem Unterbau vorzugsweise aus Flachplatten (26) gleichen Werkstoffes und flächig aufgesetzt sind.

10. Dach nach einem oder mehreren der Ansprüche 1 bis 9,
**dadurch gekennzeichnet,**
daß im äußeren Bereich des Daches (1) ein vorzugsweise umlaufender Draufkeil (34) vorgesehen ist, an dem eine Dachrinne (35) befestigt ist.

11. Dachelement (71) zur Erstellung von Flachdächern mit einer rechteckig ausgebildeten, auf der Oberfläche (3) einer Dachdecke (2) befestigbaren Dämmplatte (72) aus einem Schaumkunststoff, insbesondere einem extrudierten Hartschaum, aus Schaumglas, aus Hilz oder einem ähnlichen Werkstoff, auf der eine aus einer oder mehreren Dichtungsbahnen (75) bestehende Abdichtung (73) aufgebracht ist,
**dadurch gekennzeichnet,**
daß auf der Abdichtung (73) eine Hartbedachung (81) aufgeschweißt ist.

12. Dachelement nach Anspruch (11),
**dadurch gekennzeichnet,**
daß die Hartbedachung (81) durch sich jeweils überdeckende Bitumenschindeln (82) gebildet ist.

13. Dachelement nach Anspruch 11 oder 12,
**dadurch gekennzeichnet,**
daß die Hartbedachung (81) mit einem Schutzanstrich (83) versehen ist.

14. Dachelement nach einem oder mehreren der Ansprüche 11 bis 13,
**dadurch gekennzeichnet,**
daß die vorzugsweise als Gefälledämmplatte (72) ausgebildete Dämmplatte auf ihrer Oberseite eine Neigung von 3 bis 5° aufweist.

15. Dachelement nach einem oder mehreren der Ansprüche 11 bis 14,
**dadurch gekennzeichnet,**
daß bei einer Dämmplatte (72) aus einem Schaumkunststoff, insbesondere einem exdrudierten Hartschaum, zwischen dieser und der Dichtungsbahn (75) eine Zwischenlage aus einem Lochglasflies vorgesehen ist.

16. Dachelement nach einem oder mehreren der Ansprüche 11 bis 15,
**dadurch gekennzeichnet,**
daß zur Befestigung der Dichtungsbahn (75) auf dem Lochglasflies bzw. unmittelbar auf der Dämmplatte (72) aus Schaumglas auf dem Lochglasflies bzw. der Dämmplatte (72) ein Deckanstrich (74) aus Heißbitumen aufgebracht ist.

17. Dachelement nach einem oder mehreren der Ansprüche 11 bis 16,
**dadurch gekennzeichnet,**
daß die Dichtungsbahn (75) mittels Klammern (79), Dübeln, Stiften od.dgl. an der Dämmplatte (72) arretiert ist.

18. Dachelement nach einem oder mehreren der Ansprüche 11 bis 17,
**dadurch gekennzeichnet,**
daß zur Abdichtung der Stoßfugen (80) zwischen an einanderstoßenden Dämmplatten (72) die Folienbahn (75) eines Dachelementes (71) auf zwei unmittelbar benachbarten Längsseiten der Dämmplatte (72) seitlich über diese überstehende Randteile (76,77) aufweist.

19. Dachelement nach Anspruch 18,
**dadurch gekennzeichnet,**
daß zur niveaugleichen Aufnahme der überstehenden Randteile (76, 77) der Folienbahnen (75) angrenzender Dachelemente (72′) die Dämmplatte (72) an den den überstehenden Randteilen (76, 77) der Folienbahn (75) gegenüberliegenden Längsseiten mit an deren Materialstärke der Folienbahn angepaßten, durch Ausfräsungen oder durch eine aufgelegte Zwischenlage gebildete Vertiefungen (78) versehen ist.

20. Dachelement nach Anspruch 18 oder 19,
**dadurch gekennzeichnet,**
daß die Hartbedachung (81) des Dachelementes (71) diagonal um die Breite der in der Dämmplatte (72) vorgesehenen Vertiefungen (78) versetzt und bündig mit den überstehenden Randteilen (76, 77) der Folienbahn (75) angeordnet ist.

## Claims

1. A roof (1) for bungalows or similar constructions with insulation blocks (11, 11', 11'' ...; 21, 21' 21'' ...) which are arranged one next to the other on the surface (3) of the roof cover (2), and in a preferred embodiment, are stuck onto the said roof cover (2), which are constructed from an insulation material and overlaid by a sealing layer (12; 22) which is made of overlapping building paper strips (foil strips 15; 24),
**characterized in that,**
a rigid roofing layer (31) is bonded onto the sealing layer (12; 22) on the insulation blocks (11, 11', 11'' ...; 21, 21' 21'' ...).

2. A roof in accordance with Claim 1,
**characterized in that,**
the rigid roofing layer (31) consists of mutually overlapping bitumen-coated roof shingles (32).

3. A roof in accordance with Claim 1 or Claim 2,
**characterized in that,**
a protective paint coating (33) is applied to the rigid roofing layer (31).

4. A roof in accordance with one or more of Claims 1 to 3,
**characterized in that,**
the insulation blocks are, in a preferred embodiment, constructed as sloping insulation blocks (11; 22) with an inclination angle on their upper surface of between 3° to 5°, and/or that the surface of the roof cover (2) is angled at an incline.

5. A roof in accordance with one or more of Claims 1 to 4,
**characterized in that,**
the insulation blocks (11; 21) are constructed from a plastic foam, for example from extruded rigid foam, foam fibreglass, wood or a similar material.

6. A roof in accordance with one or more of Claims 1 to 5,
**characterized in that,**
if insulation blocks (11) made of extruded rigid foam are used, an intermediate layer consisting of a perforated fibreglass mat (13) is positioned between the insulation blocks (11) and the sealing layers (15).

7. A roof in accordance with one or more of Claims 1 to 6,
**characterized in that,**
in order to fix the sealing layers (15 or 24) onto the perforated fibreglass mat (13) or else directly onto the insulation blocks (21) which are made of foam fibreglass, a covering coating (14 or 23) of hot bitumen is applied to the perforated fibreglass mat or to the insulation blocks (21).

8. A roof in accordance with one or more of Claims 1 to 7,
**characterized in that,**
the sealing layers (15; 25) are fixed to the insulation blocks (11; 21) by means of staples (17; 27), dowels, pins or similar objects.

9. A device in accordance with one or more of Claims 1 to 8,
**characterized in that,**
in the internal portion of the roof (1), the insulation blocks (21, 21', 22''...) are positioned on a base which, in a preferred embodiment, is constructed from laminated flat boards (26) of the same material.

10. A device in accordance with one or more of Claims 1 to 9,
**characterized in that,**
a wedge (34) is provided around the extremities of the roof (1) which, in a preferred embodiment, runs around the entire boundary of the roof (1), and onto which a roof guttering (35) is attached.

11. A roof element (71) for constructing flat roofs, incorporating a rectangular insulation block which can be attached to the surface (3) of a roof cover (2) and constructed from a plastic foam, in particular from an extruded rigid foam, foam fibreglass, felt, or a similar material, onto which a sealing layer (73) consisting of one or more sealing layers (75) can be attached,
**characterized in that,**
a rigid roofing layer (81) is bonded onto the sealing layer (73).

12. A roof element in accordance with Claim (11),
**characterized in that,**
the rigid roofing layer (81) consists of mutually overlapping bitumen-coated roof shingles (82).

13. A roof element in accordance with Claim 11 or Claim 12,
**characterized in that,**
a protective paint coating (83) is applied to the rigid roofing layer (81).

14. A roof element in accordance with one or more of Claims 11 to 13,
**characterized in that,**
the insulation block is, in a preferred embodiment, constructed as sloping insulation block (72) with an inclination angle on its upper surface of between 3° to 5°.

15. A roof element in accordance with one or more of Claims 11 to 14,
**characterized in that,**
if an insulation block (72) made of a plastic foam, in particular, an extruded rigid foam is used, an intermediate layer consisting of a perforated fibreglass mat is positioned between the insulation block (72) and the sealing layer (75).

16. A roof element in accordance with one or more of Claims 11 to 15,
**characterized in that,**
in order to fix the sealing layer (75) onto the perforated fibreglass mat or else directly onto the insulation block (72) which is made of foam fibreglass, a covering coating (74) of hot bitumen is applied to the perforated fibreglass mat or to the insulation block (72).

17. A roof element in accordance with one or more of Claims 11 to 16,
**characterized in that,**
the sealing layer (75) is fixed to the insulation block (72) by means of staples (79), dowels, pins or similar objects.

18. A roof element in accordance with one or more of Claims 11 to 17,
**characterized in that,**
in order to seal the abutted joints (80) between adjacent insulation blocks (72), the foil sheet (75) of a roof element (71) demonstrates edge sections (76, 77) which project laterally beyond the two immediately adjacent longest sides of the insulation block (72).

19. A device in accordance with Claims 18,
**characterized in that,**
in order to accommodate the projecting edge sections (76, 77) of the roof elements (72') adjacent to the foil sheets (75), the longitudinal sides of insulation block (72) which face the foil sheet (75) are provided with indentations (78) which are dimensioned to match the thickness of the foil sheet and are formed by notches or by an overlaid intermediate layer.

20. A device in accordance with Claim 18 or Claim 19,
**characterized in that,**
the rigid roofing layer (81) of the roof element (71) is located in a diagonally offset position corresponding to the width of the indentations (78) provided in the insulation block (72), and is abutted against the projecting edge sections (76, 77) of the foil sheet (75).

## Revendications

1. Toit (1) pour bungalows ou édifices semblables, comprenant des plaques isolantes (11, 11', 11'' ...; 21, 21', 21'' ...) arrangées l'une à côté de l'autre et, de préférence, collées sur la surface (3) de la toiture (2), consistant d'un matériel isolant et couvertes d'un étanchement (12; 22) formé par des pans isolants (pans de feuille 15; 24) chevauchés,
caractérisé par le fait que
sur l'étanchement (12; 22) des plaques isolantes (11, 11', 11'' ...; 21, 21', 21'' ...), il soit soudé une toiture dure (31).

2. Toit d'après la revendication 1,
caractérisé par le fait que
la toiture dure (31) soit formée par des bardeaux de bitume chevauchés.

3. Toit d'après la revendication 1 ou 2,
caractérisé par le fait que
la toiture dure (31) soit recouverte d'une peinture de protection (33).

4. Toit d'après une ou plusieurs des revendications 1 à 3,
caractérisé par le fait que
les plaques isolantes formées de préférence de plaques isolantes inclinées (11; 21) aient, en surface, une inclinaison d'entre 3 et 5° et/ou que la surface (3) de la toiture (2) soit inclinée.

5. Toit d'après une ou plusieurs des revendications 1 à 4,
caractérisé par le fait que
les plaques isolantes (11; 21) consistent d'une matière plastique mousse, par exemple d'une mousse dure extrudée, de verre mousse, de bois ou d'un matériau semblable.

6. Toit d'après une ou plusieurs des revendications 1 à 5,
caractérisé par le fait que
dans le cas de plaques isolantes (11) en mousse dure extrudée, il soit prévu entre celles-ci et les pans isolants (15) une couche intermédiaire en matelas de verre poreux (13).

7. Toit d'après une ou plusieurs des revendications 1 à 6,
caractérisé par le fait que
pour la fixation des pans isolants (15 ou 24) sur le matelas de verre poreux (13) ou directement sur les plaques isolantes (21) en verre mousse, il soit appliqué sur le matelas de verre poreux ou sur les plaques isolantes (21), un recouvrement (14 ou 23) en bitume chaud.

8. Toit d'après une ou plusieurs des revendications 1 à 7,
caractérisé par le fait que
les pans isolants (15; 25) soient fixés par des pinces (17; 27), des chevilles, des goujons ou des dispositifs semblables, sur les plaques isolantes (11; 21).

9. Toit d'après une ou plusieurs des revendications 1 à 8,
caractérisé par le fait
qu'à l'intérieur du toit (1), les plaques isolantes (21, 21', 21'' ...) soient posées sur un support formé de préférence par des plaques plates (26) en matériau identique, de sorte qu'elles y reposent sur toute leur surface.

10. Toit d'après une ou plusieurs des revendications 1 à 9,
caractérisé par le fait
qu'à l'extérieur du toit (1), il soit prévu un coin (34) épousant de préférence tout le pourtour, auquel est fixée la gouttière (35).

11. Elément de toiture (71) pour la réalisation de toits plats comprenant une plaque rectangulaire (72) qui se laisse fixer sur la surface (3) de la toiture (2), consistant d'une matière plastique mousse, notamment d'une mousse dure extrudée, de verre mousse, de bois ou d'un matériau semblable, sur laquelle est monté un étanchement (73) formé par une ou plusieurs pans d'isolement (75),
caractérisé par le fait
qu'une toiture dure (81) soit soudée sur l'étanchement (73).

12. Elément de toiture d'après la revendication (11),
caractérisé par le fait que
la toiture dure (81) soit formé par des bardeaux de bitume (82) chevauchés.

13. Elément de toiture d'après la revendication 11 ou 12,
caractérisé par le fait que
la toiture dure (81) soit recouverte d'une peinture de protection (83).

14. Elément de toiture d'après une ou plusieurs des revendications 11 à 13,
caractérisé par le fait que
la plaque isolante formée de préférence par une plaque isolante inclinée (72) ait, en surface, une inclinaison d'entre 3 et 5°.

15. Elément de toiture d'après une ou plusieurs des revendications 11 à 14,
caractérisé par le fait que
dans le cas d'une plaque isolante (72) en matière plastique mousse, notamment en mousse dure extrudée, il soit prévu entre celle-ci et le pan isolant (75) une couche intermédiaire en matelas de verre poreux.

16. Elément de toiture d'après une ou plusieurs des revendications 11 à 15,
caractérisé par le fait que
pour la fixation du pan isolant (75) sur le matelas de verre poreux ou directement sur la plaque isolante (72) en verre mousse, il soit appliqué sur le matelas de verre poreux ou sur la plaque isolante (72), un recouvrement (74) en bitume chaud.

17. Elément de toiture d'après une ou plusieurs des revendications 11 à 16,
caractérisé par le fait que
le pan isolant (75) soit fixé par des pinces (79), des chevilles, des goujons ou des dispositifs semblables, sur la plaque isolante (72).

18. Elément de toiture d'après une ou plusieurs des revendications 11 à 17,
caractérisé par le fait que
pour l'étanchéité des joints (80) entre les plaques isolantes adjacentes (72), le part isolant (75) d'un élément de toiture (71) soit muni, sur deux côtés longitudinaux voisins de la plaque isolante (72), de bords saillants (76, 77).

19. Elément de toiture d'après la revendication 18,
caractérisé par le fait que
pour le logement plan des bords saillants (76, 77) des parts isolants (75) d'éléments de toiture voisins (72'), la plaque isolante (72) soit munie, sur les côtés longitudinaux opposés aux bords saillants (76, 77) du pan isolant (75), de fraisages ou d'évidements (78) formés par l'application d'une couche intermédiaire, ceux-ci étant adaptés à l'épaisseur du matériel du pan isolant.

20. Elément de toiture d'après les revendications 18 ou 19,
caractérisé par le fait que
le recouvrement dur (81) de l'élément de toiture (71) soit décalé diagonalement sur une largeur des évidements (78) prévus dans la plaque isolante (72) et à fleur des bords saillants (76, 77) du pan isolant (75).
